# FASCICULE DE BREVET EUROPEEN

(11) **EP 1 346 121 B1**
(45) Date de publication et mention de la délivrance du brevet: **02.04.2008**
(21) Numéro de dépôt: 01994918.9
(22) Date de dépôt: 20.12.2001
(51) Int. Cl.: E05B 65/10

(54) **SERRURE ANTI-PANIQUE ADAPTABLE**
ANPASSBARES ANTIPANIKSCHLOSS
ADAPTABLE PANIC LOCK

(30) Priorité: 20.12.2000 FR 0016667
(43) Date de publication de la demande: 24.09.2003
(73) Titulaire: Metalux, 52115 Saint Dizier Cedex (FR)
(72) Inventeur: MOREL, Henri, F-67130 Bellefosse (FR)
(74) Mandataire: Clisci, Serge
(86) Numéro de dépôt international: PCT/FR2001/004084
(87) Numéro de publication internationale: WO 2002/050392

(56) Documents cités:
- EP-A- 0 481 931
- WO-A-99/51838
- US-A- 3 087 323
- US-A- 3 347 070
- US-A- 4 741 563
- US-A- 5 011 199

## Description

La présente invention concerne une serrure dite «anti-panique» ou dite «d'urgence», selon le préambule de la revendication 1.

Une telle serrure est connue du WO 99/51838 A.

Les serrures anti-panique sont destinées à permettre l'ouverture, depuis l'intérieur d'un local, par action sur l'organe de commande, même lorsque la serrure est verrouillée, pour permettre une évacuation rapide du local en cas d'incident.

On connaît deux grandes familles de serrures anti-panique à barre définies par le mode de déplacement de la barre.

Une première famille, dite serrure à barre, prévoit que la barre est mobile en rotation autour d'un axe parallèle au plan de la porte, alors que, dans une seconde famille, la barre est mobile en translation orthogonalement au plan de la porte. Cette seconde famille est communément appelée «push».

De très nombreuses solutions ont été proposées depuis longtemps pour chacune des familles mais aucune proposition n'a été faite pour une serrure anti-panique dont le mécanisme de commande du pêne puisse être utilisé pour les deux familles de serrures, ce qui présenterait un avantage industriel et commercial important.

La présente invention vise à fournir un tel mécanisme adaptable qui, en outre, soit de construction robuste, simple et économique, et qui puisse être également adapté à une serrure d'urgence à plaque, à bouton ou similaire.

A cet effet, la serrure selon l'invention comprend un mécanisme de commande du pêne rotatif constitué par un chariot monté coulissant orthogonalement à l'axe de rotation du pêne, ledit chariot étant relié par une attache à un point du pêne écarté de l'axe de rotation, ledit chariot étant rappelé par au moins un ressort en position de verrouillage du pêne, ledit chariot étant relié à l'organe de commande par l'intermédiaire d'une transmission agencée pour produire un coulissement du chariot contre l'action de son ressort de rappel au cours du déplacement de l'organe de commande de la position de verrouillage à la position de déverrouillage.

La transmission selon l'invention telle que revendiquée est adaptée pour une utilisation comme serrure à barre.

Dans la serrure selon l'invention, le mécanisme de commande du pêne rotatif peut être prémonté dans une embase. Ce mécanisme de commande du pêne rotatif peut aussi être utilisé pour une serrure anti-panique push ou pour une serrure d'urgence, l'adaptation se faisant selon le mode d'utilisation par le raccordement à une transmission déterminée.

Selon l'invention, la transmission comprend au moins un organe de transmission interposé entre l'organe de commande et le chariot, et agencé pour produire une translation du chariot contre l'action de son ressort de rappel lors de l'actionnement de l'organe de commande. La transmission comprend un levier à deux doigts pivotant autour d'un axe parallèle à l'axe de pivotement du levier, l'un des doigts étant en prise avec le chariot, l'autre doigt étant en appui contre la face de l'organe de commande la plus proche de la porte. On obtient ainsi un ensemble compact et de fonctionnement extrêmement sûr.

L'invention sera bien comprise à la lecture de la description suivante d'exemples de réalisation, en référence au dessin annexé dans lequel :
la figure 1 est une vue schématique en plan d'un mécanisme de commande avec une transmission pour serrure à barre,
la figure 2 est une vue en élévation de gauche du mécanisme de la figure 1 monté sur une embase,
la figure 3 est une vue de dessus de l'ensemble de la figure 2 et
les figures 4, 5 et 6 sont analogues respectivement aux figures 1, 2 et 3 pour une serrure push.

La serrure comprend un pêne 1 latéral pivotant autour d'un axe vertical 2. Un chariot 3 est monté coulissant sur deux glissières 4, avec interposition de ressorts de compression 5. Le chariot 3 est relié au pêne 1 par une attache 6 fixée au pêne hors de l'axe de pivotement 2 et est accrochée à un doigt 7 du chariot 3. L'ensemble est prémonté dans une embase formant coffre et comportant une platine de fixation 8 et des parois orthogonales 9.

Dans le cas d'une serrure à barre (figures 1 à 3), le mécanisme de serrure comprend un levier 10, pivotant autour d'un axe 11 parallèle à l'axe 2 du pêne 1 et muni de deux doigts 12 et 13. Le doigt 12 est en appui à l'intérieur du chariot 3, contre la face intérieure d'une paroi 14 de celui-ci.

L'autre doigt 13 est soumis, directement ou indirectement, à une pression dans la direction de la flèche P (figure 1) par le déplacement de la barre (non représentée).

Une serrure push (figures 4 à 6) ne fait pas partie de l'invention telle que revendiquée mais représente une adaption possible d'une serrure selon l'invention. Dans le cas d'une telle serrure push, une allonge 15 est enfilée sur la paroi 14 du chariot 3 et elle comporte une encoche 16 avec laquelle coopère un doigt 12' d'une levier 10' analogue au levier 10 de la forme de réalisation précédente, dont l'autre doigt 13' subit une pression P' de l'organe de poussée (non représenté). L'allonge 15 permet ainsi de disposer l'axe 11' du levier 10' à l'extérieur de l'embase.

La serrure selon l'invention peut, de manière usuelle, commander d'autres pênes et/ou des tringles de verrouillage.

Le mécanisme représenté au dessin peut avantageusement être agencé pour produire un entraînement, simultané à l'effacement du pêne 1, de tringles de verrouillage haut et bas (non représentées) usuellement associées à ce type de serrure.

A cet effet, le chariot 3 est muni de deux trous oblongs 20 inclinés à 45° et symétriquement par rapport au plan de symétrie du chariot. Le déplacement du chariot 3 peut en conséquence être utilisé pour provoquer des déplacements des tringles en sens inverse et orthogonalement au déplacement du chariot 3, par exemple au moyen d'un doigt d'extrémité de chaque tringle coopérant avec un des trous oblongs 20.

## Revendications

1. Serrure anti-panique ou serrure d'urgence, du type comprenant au moins un coffre (8, 9) monté sur une porte, un pêne (1) latéral monté à pivotement autour d'un axe (2) parallèle au plan de la porte, ledit pêne (1) pouvant occuper une position de verrouillage dans laquelle il fait saillie par rapport à la porte et une position de déverrouillage dans laquelle il est effacé à l'intérieur de la porte, le déplacement du pêne (1) de sa position de verrouillage à sa position de déverrouillage pouvant être commandé par le déplacement d'un organe de commande tel qu'une barre, montée contre la face intérieure de la porte, et mobile en restant parallèle au plan de la porte, ou par une plaque, un bouton ou similaire, ladite serrure comprenant un mécanisme de commande du pêne (1) rotatif constitué par un chariot (3) monté coulissant orthogonalement à l'axe de rotation (2) du pêne (1), ledit chariot (3) étant relié par une attache (6) à un point du pêne écarté de l'axe de rotation (2), ledit chariot (3) étant rappelé par au moins un ressort (5) en position de verrouillage du pêne (1), ledit chariot (3) étant relié à l'organe de commande par l'intermédiaire d'une transmission (10,10') agencée pour produire un coulissement du chariot (3) contre l'action de son ressort de rappel (5) au cours du déplacement de l'organe de commande de la position de verrouillage à la position de déverrouillage, la transmission comprenant au moins un organe de transmission. (10, 12, 13 ; 10',12', 13') interposé entre l'organe de commande et le chariot, et agencé pour produire une translation du chariot (3) contre l'action de son ressort (5) de rappel lors de l'actionnement de l'organe de commande, serrure **caractérisée en ce que** la transmission comprend un levier (10, 10') à deux doigts (12, 13 ; 12', 13') pivotant autour d'un axe (11, 11') parallèle à l'axe de pivotement (2) du pêne (1), l'un (12, 12') des doigts (12, 13 ; 12', 13') étant en prise avec le chariot (3), l'autre doigt (13, 13') étant en appui contre la face de la barre la plus proche de la porte.

2. Serrure selon là revendication 1,
**caractérisée en ce que** le pêne (1) avec son axe (2), le chariot (3) avec ses organes de coulissement (4) et de rappel (5), ainsi que l'attache (6) sont montés dans une embase constituée par une platine (8) munie de parois orthogonales (3).

3. Serrure selon l'une des revendications 1 et 2,
**caractérisée en ce que** le chariot (3) comporte au moins un trou oblong (20) incliné à 45° avec lequel coopère une extrémité d'une tringle de verrouillage de manière à produire un coulissement de ladite tringle de verrouillage orthogonal au coulissement du chariot (3).

## Claims

1. Panic lock or emergency lock, of the type comprising at least one case (8, 9) mounted on a door, a lateral bolt (1) mounted so as to pivot about a shaft (2) in parallel with the plane of the door, the said bolt (1) being able to occupy a locking position in which it protrudes with respect to the door and an unlocking position in which it is withdrawn inside the door, the displacement of the bolt (1) from its locking position to its unlocking position being controllable by the displacement of a control member such as a bar mounted against the internal face of the door and able to move while remaining in parallel with the plane of the door, or by a plate, a button or the like, the said lock comprising a control mechanism for the rotary bolt (1) formed by a carriage (3) mounted to slide orthogonally with respect to the rotation shaft (2) of the bolt (1), said carriage (3) being connected by a fastener (6) to a point of the bolt spaced apart from the rotation shaft (2), the said carriage (3) being returned by at least one spring (5) to the locking position of the bolt (1), the said carriage (3) being connected to the control member by means of a transmission (10, 10') arranged to cause the carriage (3) to slide against the action of its return spring (5) during the displacement of the control member from the locking position to the unlocking position, the transmission comprising at least one transmission member (10, 12, 13; 10', 12', 13') interposed between the control member and the carriage, and arranged to cause a translational movement of the carriage (3) against the action of its return spring (5) during actuation of the control member, the lock being **characterised in that** the transmission comprises a lever (10, 10') with two arms (12, 13; 12', 13') pivoting about a shaft (11, 11') in parallel with the pivot shaft (2) of the bolt (1), one (12, 12') of the arms (12, 13; 12', 13') being engaged with the carriage (3), the other arm (13, 13') being in abutment against the face of the bar closest to the door.

2. Lock as claimed in claim 1, **characterised in that** the bolt (1) with its shaft (2), the carriage (3) with its sliding (4) and return (5) members as well as the fastener (6) are mounted in a base formed by a plate (8) provided with orthogonal walls (3).

3. Lock as claimed in any one of claims 1 and 2, **characterised in that** the carriage (3) comprises at least one oblong hole (20) inclined at 45°, with which one end of a locking linkage cooperates in such a way as to cause the said locking linkage to slide orthogonally with respect to the sliding of the carriage (3).

## Patentansprüche

1. Antipanikschloß oder Not- bzw. Sicherheitsschloß der Art, umfassend wenigstens ein Schloßblech bzw. Verschalung bzw. Einschluß (8, 9), und zwar an einer Tür montiert bzw. festgelegt, einen seitlichen Riegel bzw. Zapfen (1), der schwenkbar um eine Achse (2) parallel zu der Ebene der Tür montiert bzw. angeordnet ist, wobei der Riegel (1) eine Verschlußposition, in welcher er in bezug auf die Tür vorragt, und eine Entriegelungsposition einnehmen kann, in welcher er zum Inneren der Tür zurückgestellt bzw. aufgenommen ist, wobei die Verlagerung des Riegels (1) von seiner Verriegelungsposition zu seiner Entriegelungsposition durch die Verlagerung eines Steuer- bzw. Regelorgans, wie eines Balkens, das bzw. der auf der Innenfläche der Tür montiert ist und beweglich ist, indem er parallel zu der Ebene der Tür bleibt, oder durch eine Platte, einen Knopf oder ähnliches gesteuert bzw. geregelt ist, wobei das Schloß einen Steuer- bzw. Regelmechanismus des Riegels (1) umfaßt, der drehbar durch einen Schlitten (3) ausgebildet ist, welcher orthogonal zu der Drehachse (2) des Riegels (1) gleitend montiert ist, wobei der Schlitten (3) durch eine Befestigung (6) an einem Punkt des Riegels festgelegt bzw. verbunden ist, der von der Drehachse (2) entfernt ist, wobei der Schlitten (3) wenigstens durch eine Feder (5) zu der Verriegelungsposition des Riegels (1) rückgeholt bzw. rückgestellt ist, wobei der Schlitten (3) mit einem Steuer- bzw. Regelorgan unter Zwischenschaltung eines Getriebes bzw. einer Übertragung (10, 10') verbunden ist, welche(s) betätigt bzw. ausgestaltet ist, um ein Gleiten des Schlittens (3) gegen die Wirkung seiner Rückholfeder (5) während der Verlagerung des Steuer- bzw. Regelorgans von der Verriegelungsposition zu der Entriegelungsposition zu erzeugen, wobei das Getriebe wenigstens ein Übertragungs- bzw. Getriebeorgan (10, 12, 13; 10', 12', 13') aufweist, welches zwischen dem Steuer- bzw. Regelorgan und dem Schlitten zwischengelagert ist und betätigt bzw. ausgestaltet ist, um eine Bewegung bzw. Querverschiebung bzw. Translation bzw. Verlagerung des Schlittens (3) gegen die Tätigkeit bzw. Wirkung seiner Rückholfeder (5) während der Betätigung des Steuer- bzw. Regelorgans zu erzeugen,
wobei das Schloß **dadurch gekennzeichnet ist, daß** das Getriebe einen Hebel (10, 10') mit zwei Fingern (12, 13; 12', 13') umfaßt, welche um eine Achse (11, 11') parallel zu der Schwenkachse (2) des Riegels (1) schwenken, wobei der eine (12, 12') der Finger (12, 13; 12', 13') mit dem Schlitten (3) in Eingriff ist, wobei der andere Finger (13, 13') in Anschlag bzw. Abstützung gegen die Fläche des Balkens am nächsten zu der Tür ist.

2. Schloß nach Anspruch 1,
**dadurch gekennzeichnet, daß** der Riegel (1) mit seiner Achse (2), der Schlitten (3) mit seinen Gleit- (4) und Rückholorganen (5), ebenso wie die Befestigung (6) in einer Basis bzw. Befestigungsfläche montiert bzw. festgelegt sind, die von einer Platte (8) gebildet ist, die mit orthogonalen Wänden (3) versehen ist.

3. Schloß nach einem der Ansprüche 1 und 2,
**dadurch gekennzeichnet, daß** der Schlitten (3) wenigstens ein Langloch (20) umfaßt, welches um 45° geneigt ist, mit welchem ein Ende einer Verriegelungsleiste derart zusammenwirkt, um ein Gleiten dieser Verriegelungsleiste orthogonal zum Gleiten des Schlittens (3) zu erzeugen.
